# EUROPÄISCHE PATENTSCHRIFT

(11) **EP 2 867 519 B1**
(45) Veröffentlichungstag und Bekanntmachung des Hinweises auf die Patenterteilung: **12.07.2017**
(21) Anmeldenummer: 13725117.9
(22) Anmeldetag: 16.05.2013
(51) Int. Cl.: F02M 47/02, F02M 61/04, F02M 61/12, F02M 63/00

(54) **KRAFTSTOFFEINSPRITZVENTIL FÜR BRENNKRAFTMASCHINEN**
FUEL-INJECTION VALVE FOR INTERNAL COMBUSTION ENGINES
INJECTEUR DE CARBURANT POUR MOTEURS A COMBUSTION INTERNE

(30) Priorität: 27.06.2012 DE 102012210953
(43) Veröffentlichungstag der Anmeldung: 06.05.2015
(73) Patentinhaber: Robert Bosch GmbH, 70442 Stuttgart (DE)
(72) Erfinder: ZEITLHOFER, Hans-Peter, 4300 Sankt Valentin (AT); MITTER, Roland, 4201 Gramastetten (AT)
(86) Internationale Anmeldenummer: PCT/EP2013/060200
(87) Internationale Veröffentlichungsnummer: WO 2014/000968

(56) Entgegenhaltungen:
- EP-A2- 1 908 952
- DE-A1- 3 624 476
- DE-A1-102008 002 153
- DE-A1-102009 000 281
- DE-A1-102010 042 251
- GB-A- 2 335 000
- US-A1- 2012 012 681

## Beschreibung

Die Erfindung betrifft ein Kraftstoffeinspritzventil, wie es vorzugsweise zur Einspritzung von Kraftstoff direkt in Brennräume von Brennkraftmaschinen Verwendung findet, vorzugsweise von solchen, die nach dem Prinzip der Selbstzündung arbeiten.

### Stand der Technik

Zur Einspritzung von Kraftstoff sind Einspritzventile bekannt, die Kraftstoff unter hohem Druck in Brennräume einspritzen. Die Einspritzung des Kraftstoffs geschieht dabei durch eine oder mehrere Einspritzöffnungen unter sehr hohem Druck, der bis zu 2500 bar betragen kann, um ein feines Zerstäuben des Kraftstoffs zu erreichen. Dadurch bildet der Kraftstoff zusammen mit der verdichteten Luft im Brennraum ein zündfähiges Gemisch, das selbst- oder fremdgezündet verbrennt.

Zur Steuerung der Einspritzung weisen die Einspritzventile in aller Regel eine Ventilnadel auf, die längsverschiebbar im Gehäuse eines Kraftstoffeinspritzventils angeordnet ist. Die Ventilnadel ist dabei in einem Druckraum längsbewegbar gelagert und von Kraftstoff unter hohem Druck umgeben. Durch ihre Längsbewegung öffnet oder schließt die Ventilnadel eine oder mehrere Einspritzöffnungen, durch die der Kraftstoff letztendlich in den Brennraum der Brennkraftmaschine gelangt. Diese Bewegung der Ventilnadel muss sehr rasch und präzise durchgeführt werden, um genau die benötigte Kraftstoffmenge zum gewünschten Zeitpunkt in den Brennraum einzubringen. Ein solches Kraftstoffeinspritzventil ist beispielweise aus der Offenlegungsschrift DE 36 24 476 A1 bekannt.

Um die Ventilnadel im Druckraum zu führen, weist diese wenigstens einen Führungsabschnitt auf, mit dem die Ventilnadel in radialer Richtung geführt ist. Es können aber auch mehrere Führungsabschnitte vorgesehen sein. Um den Kraftstoff zwischen der Wand des Druckraums und der Ventilnadel hindurch zu den Einspritzöffnungen zu bringen, ist zwischen der Ventilnadel und der Wand des Druckraums ein Ringraum vorgesehen, durch den der Kraftstoff den Einspritzöffnungen zufließt. Im Bereich des Führungsabschnitts, also dort, wo die Ventilnadel im Druckraum geführt ist, müssen besondere Vorkehrungen getroffen werden, um einen drosselfreien Fluss des Kraftstoffs zu ermöglichen. Hier sind beispielsweise Anschliffe an der Ventilnadel bekannt, die trotz der Führung der Ventilnadel innerhalb der Bohrung einen Fluss des Kraftstoffs ermöglichen. Darüber hinaus ist aus der DE 36 24 476 A1 bekannt, den Kraftstoff durch eine Schrägbohrung zu leiten, die in der Ventilnadel ausgebildet ist und im Bereich des Führungsabschnitts verläuft.

In der Regel soll vermieden werden, dass der Kraftstoffdruck bei seinem Weg durch den Druckraum nennenswert an Druck verliert, indem er Engstellen passiert, um den vollen Einspritzdruck an den Einspritzöffnungen zur Verfügung zu haben für die bestmögliche Zerstäubung des Kraftstoffs. Bei manchen Einspritzventilen ist jedoch auch eine gezielte Minderung des Kraftstoffdrucks erwünscht und für die Funktion notwendig. So ist aus der Schrift DE 10 2007 032 741 A1 ein Kraftstoffeinspritzventil bekannt, bei dem ein Drosselbund an der Ventilnadel ausgebildet ist, so dass der Kraftstoff bei seinem Fluss durch den Druckraum in Richtung der Einspritzöffnungen an dieser Stelle gedrosselt wird und dadurch etwas an Druck verliert. Dies ist notwendig, um ein sicheres Schließen der Ventilnadel zu ermöglichen, die ansonsten weitgehend in Längsrichtung druckausgeglichen ist. US 20120012681A1 offenbart eine Ventilnadel mit Zulaufbohrungen mit Drosselstelle im Bereich eines Führungsabschnitts.

### Offenbarung der Erfindung

Aufgabe der vorliegenden Erfindung ist es, den Kraftstoffstrom einerseits an der Führung der Ventilnadel vorbeizuleiten und andererseits in kontrollierter Weise eine Drosselung des Kraftstoffstroms zu erreichen, um eine Druckdifferenz zwischen dem stromaufwärts und stromabwärts eines Führungsabschnitts ausgebildeten Teil des Druckraums zu erreichen, in dem die Ventilnadel angeordnet ist. Hierzu ist die Ventilnadel des Kraftstoffeinspritzventils im Druckraum so angeordnet, dass sie durch ihre Längsbewegung wenigstens eine Einspritzöffnung schließt und öffnet, durch die Kraftstoff in einen Brennraum einer Brennkraftmaschine eingebracht werden kann. Hierbei verbleibt zwischen der Ventilnadel und der Wand des Druckraums zumindest abschnittsweise ein Ringraum, über den Kraftstoff unter hohem Druck in Richtung der Einspritzöffnungen fließen kann. Die Ventilnadel weist auf Höhe des Führungsabschnitts eine Längsbohrung auf, durch die Kraftstoff von dem stromaufwärts des Führungsabschnitts ausgebildeten Teil des Druckraums in den stromabwärts des Führungsabschnitts ausgebildeten Teil des Druckraums fließen kann, wobei innerhalb der Längsbohrung eine Drosselstelle ausgebildet ist, an der der Kraftstoffstrom gedrosselt wird und sich der Druck damit vermindert. Erfindungsgemäß ist die Ventilnadel modular aufgebaut und besteht aus einem ersten Ventilnadelteil und einem zweiten Ventilnadelteil, zwischen denen ein Drosselstück angeordnet ist. Die Längsbohrung wird durch zwei in den Ventilnadelteilen ausgebildete Sackbohrungen gebildet, die über eine im Drosselstück ausgebildete Drosselstelle verbunden sind. Dadurch wird in einfacher Weise eine Drosselverbindung gebildet, die eine Druckdifferenz zwischen dem stromaufwärts und stromabwärts des Führungsabschnitts gelegenen Teil des Druckraums bewirkt, wenn eine Kraftstoffeinspritzung geschieht und der Kraftstoff in der Längsbohrung in Bewegung ist.

Die Verbindung der Längsbohrung mit dem Druckraum ist in einer vorteilhaften Ausgestaltung der Erfindung durch Ausnehmungen in der Ventilnadel gebildet, insbesondere durch schlitzförmige Ausnehmungen, von denen auch mehrere über den Umfang der Ventilnadel verteilt ausgebildet sein können. Solche Ausnehmungen gewährleisten einen ungedrosselten Kraftstoffstrom in die Längsbohrung, ohne dass sie die mechanische Stabilität der Ventilnadel beeinträchtigen.

In einer weiteren vorteilhaften Ausgestaltung wird einer der Verbindungen oder auch beide Verbindungen der Längsbohrung mit dem Druckraum durch mehrere in der Ventilnadel ausgebildete Filterbohrungen gebildet. Diese Filterbohrungen halten Schmutzpartikel zurück, die mit dem Kraftstoffstrom in den Injektor gelangen und dort Fehlfunktionen verursachen können. Die Filterbohrungen werden in einer solchen Anzahl und mit einem solchen Durchmesser ausgebildet, dass sie einerseits eine gute Filterwirkung haben, andererseits jedoch den Kraftstoffstrom in die Längsbohrung bzw. von der Längsbohrung in den Druckraum nicht oder nur unwesentlich drosseln, so dass die Drosselung des Kraftstoffstroms und damit die Druckdifferenz ausschließlich durch die Drosselstelle im Drosselstück hervorgerufen wird.

Die Filterbohrungen sind vorzugsweise als radial verlaufende Bohrungen ausgebildet mit einem Durchmesser von vorzugsweise 100 bis 300 µm. Dieser Durchmesserbereich erlaubt, die gewünschte Wirkung mit einer überschaubaren Zahl von Drosselbohrungen zu erreichen.

Weitere Vorteile und vorteilhafte Ausgestaltungen der Erfindung sind der Beschreibung und der Zeichnung entnehmbar.

### Zeichnungen

In der Zeichnung sind Ausführungsbeispiele des erfindungsgemäßen Kraftstoffeinspritzventils dargestellt. Es zeigt
- Figur 1: in schematischer Darstellung einen Längsschnitt durch ein erfindungsgemäßes Kraftstoffeinspritzventil mit den wesentlichen angeschlossenen Komponenten,
- Figur 2: eine vergrößerte Darstellung des Ventilkörpers mit darin angeordneter Ventilnadel eines ersten Ausführungsbeispiels und
- Figur 3: in derselben Darstellung wie Figur 2 ein weiteres Ausführungsbeispiel.

### Beschreibung der Ausführungsbeispiele

In **Figur 1** ist ein erfindungsgemäßes Kraftstoffeinspritzventil 1 schematisch im Längsschnitt dargestellt. Das Kraftstoffeinspritzventil 1 umfasst ein Gehäuse 2, das einen Haltekörper 4 und einen Ventilkörper 5 umfasst, die mit ihren jeweiligen Stirnseiten aneinander anliegen. Der Haltekörper 4 und der Ventilkörper 5 werden dabei von einer in der Zeichnung nicht dargestellten Vorrichtung gegeneinander verpresst, so dass Kraftstoff vom Inneren des Gehäuses 2 nicht nach außen gelangen kann, also eine flüssigkeitsdichte Verbindung zwischen den beiden Teilen des Gehäuses 2 besteht. Im Haltekörper 4 und im Ventilkörper 5 ist ein Druckraum 6 ausgebildet, der mit Kraftstoff unter hohem Druck befüllbar ist. Im Druckraum 6 ist eine Ventilnadel 10 längsverschiebbar angeordnet, die an ihrem dem Brennraum zugewandten Ende eine Dichtfläche 11 aufweist, die im Wesentlichen eine konische Form aufweist und mit einem im Ventilkörper 5 ausgebildeten Ventilsitz 12 zusammenwirkt. Liegt die Ventilnadel 10 mit der Dichtfläche 11 auf dem Ventilsitz 12 auf, so werden eine oder mehrere Einspritzöffnungen 8, die im Ventilkörper 5 ausgebildet sind, gegen den Druckraum 6 abgedichtet. Hebt die Ventilnadel 10 hingegen vom Ventilsitz 12 ab, so wird eine Verbindung zwischen der Dichtfläche 11 und dem Ventilsitz 12 aufgesteuert, durch die Kraftstoff aus dem Druckraum 6 zu den Einspritzöffnungen 8 strömen kann. Der Kraftstoff gelangt dann, wenn das Kraftstoffeinspritzventil in einer Brennkraftmaschine verbaut ist, durch die Einspritzöffnungen 8 in einen Brennraum der Brennkraftmaschine.

Die Ventilnadel 10 erstreckt sich bis in den Haltekörper 4 und ist am ventilsitzabgewandten Ende ist die Ventilnadel 10 in einer Hülse 22 geführt, die zusammen mit der ventilsitzabgewandten Stirnseite der Ventilnadel 10 und einer Drosselplatte 30 einen Steuerraum 26 begrenzt. Die Hülse 22 wird dabei durch eine Feder 25 entgegen die Drosselplatte 30 gedrückt, wobei die Feder 25 unter Druckvorspannung angeordnet ist und sich mit ihrem anderen Ende an einem Absatz 24 abstützt, der an der Ventilnadel 10 ausgebildet ist.

Die Steuerung der Längsbewegung der Ventilnadel 10 im Druckraum 6 erfolgt durch einen wechselnden Druck im Steuerraum 26. Dazu ist in der Drosselplatte 30 eine Ablaufdrossel 41 ausgebildet, die über ein Steuerventil 32 und eine Leckölleitung 34 mit einem Kraftstoffbehälter 40 verbunden werden kann, in dem nur ein geringer Druck, vorzugsweise Umgebungsdruck herrscht. Das Steuerventil 32 ist dabei vorzugsweise ein elektromagnetisches Ventil, das über das Anlegen eines entsprechenden Steuerstroms geöffnet oder geschlossen werden kann. Die Befüllung des Steuerraums 26 erfolgt über eine ebenfalls in der Drosselplatte 30 ausgebildete Zulaufdrossel 42, die über eine Hochdruckleitung 35 mit einem Hochdruckspeicher 36 verbunden ist. Der Hochdruckspeicher 36 beinhaltet Kraftstoff unter hohem Druck, mit dem der Kraftstoff letztendlich in den Brennraum eingebracht werden soll, und wird seinerseits aus dem Kraftstoffbehälter 40 über eine Hochdruckpumpe 37 mit verdichtetem Kraftstoff versorgt. Mit dem Hochdruckspeicher 36 können mehrere Einspritzventile 1 verbunden sein, die jeweils über Hochdruckleitungen 35 mit dem Hochdruckspeicher 36 verbunden sind.

In geschlossenem Zustand des Kraftstoffeinspritzventils 1 wird die Ventilnadel 10 durch den Druck im Steuerraum 26 und die dadurch bedingte hydraulische Kraft in Richtung des Ventilsitzes 12 gedrückt. Die Feder 25 drückt zwar die Ventilnadel 10 ebenfalls in Richtung des Ventilsitzes 12, jedoch spielt diese Kraft im Verhältnis zu den großen hydraulischen Kräften nur eine untergeordnete Rolle. Da die Ventilnadel 10 mit ihrer Dichtfläche 11 auf dem Ventilsitz 12 aufliegt, werden Teile der Ventildichtfläche nicht vom Druck des Druckraums 6 beaufschlagt, so dass sich ein Kraftüberschuss in Richtung des Ventilsitzes 12 ergibt, der durch die hydraulischen Kräfte bedingt ist. Das Steuerventil 32 befindet sich dabei in seiner Schließstellung, so dass die Leckölleitung 34 unterbrochen ist.

Um die Ventilnadel 10 im Druckraum 6 zu bewegen, wird das Steuerventil 32 geöffnet, so dass der Steuerraum 26 über die Ablaufdrossel 41 und die Leckölleitung 34 mit dem Kraftstoffbehälter 40 verbunden wird. Dadurch sinkt der Druck im Steuerraum 26 ab, wobei die Ablaufdrossel 41 und die Zulaufdrossel 42 so dimensioniert sind, dass bei geöffnetem Steuerventil 32 mehr Kraftstoff aus dem Steuerraum 26 abfließt, als über die Zulaufdrossel 42 im selben Zeitraum zufließt. Durch die hydraulischen Kräfte auf der Ventilnadel 10, insbesondere innerhalb des Ventilkörpers 5, ergibt sich jetzt eine resultierende Kraft auf die Ventilnadel 10, die vom Ventilsitz 12 weggerichtet ist und die Ventilnadel 10 in ihre Öffnungsstellung verbringt. Die Ventilnadel 10 hebt vom Ventilsitz 12 ab und gibt die Einspritzöffnungen 8 frei, so dass Kraftstoff aus dem Druckraum 6 über die Einspritzöffnungen 8 ausgespritzt wird. Zur Beendigung der Einspritzung wird das Steuerventil 32 wieder geschlossen, so dass sich im Steuerraum 26 erneut ein hoher Kraftstoffdruck einstellt, der die Ventilnadel 10 mit einer Schließkraft in Richtung des Ventilsitzes 12 beaufschlagt und zurück in ihre Schließstellung drückt.

Der zwischen der Ventilnadel 10 und der Wand des Druckraums 6 verbleibende Raum dient als Kraftstoffleitung, über die Kraftstoff durch den Druckraum 6 bis zu den Einspritzöffnungen 8 fließen kann. Zur Anordnung der Ventilnadel 10 genau mittig im Druckraum 6 ist ein Führungsabschnitt 14 im Ventilkörper 5 ausgebildet, in dem die Ventilnadel 10 geführt ist. Der zwischen der Ventilnadel 10 und dem Führungsabschnitt 14 verbleibende Zwischenraum ist dabei so gering, dass zwar einerseits ein gewisser Schmierfilm zwischen der Ventilnadel 10 und der Wand des Druckraums 6 verbleibt, um eine Bewegung der Ventilnadel 10 zu ermöglichen, der jedoch andererseits so eng ist, dass Kraftstoff nur in sehr geringem Ausmaß durch diesen Restspalt in Richtung der Einspritzöffnungen 8 fließen kann, so dass nur eine Leckageströmung möglich ist.

Damit Kraftstoff aus dem stromaufwärts des Führungsabschnitts 14 gelegenen Bereich des Druckraums 6 in den stromabwärts gelegenen Teil des Druckraums 6 fließen kann, ist in der Ventilnadel 10 eine Längsbohrung 15 ausgebildet, die auf Höhe des Führungsabschnitts 14 verläuft, wie in Figur 2 vergrößert nochmals dargestellt. Die Längsbohrung 15 ist dadurch gebildet, dass die Ventilnadel 10 aus zwei Ventilnadelteilen 110, 210 besteht, zwischen denen ein Drosselstück 20 angeordnet ist. Das erste Ventilnadelteil 110 ist dabei im Ventilkörper 5 angeordnet, während das zweite Ventilnadelteil 210 im Haltekörper 4 angeordnet ist. Beide Ventilnadelteile 110, 210 liegen mit ihren Stirnseiten am Drosselstück 20 an und sind mit diesem fest verbunden, beispielweise durch eine Schweiß- oder Lötverbindung. Die Längsbohrung 15 wird durch eine erste Sackbohrung 115 und eine zweite Sackbohrung 215 gebildet, die im ersten Ventilnadelteil 110 bzw. im zweiten Ventilnadelteil 210 eingebracht sind. Das Drosselstück 20 weist eine mittige Längsbohrung auf, in der eine Drosselstelle 16 in Form einer Verengung ausgebildet ist

Um den Kraftstoffstrom durch die Längsbohrung 15 zu ermöglichen, ist im ersten Ventilnadelteil 110 und im zweiten Ventilnadelteil 210 jeweils eine oder mehrere Verbindungen 17, 18 ausgebildet. Die erste Verbindung 17 im ersten Ventilnadelteil 110 ist hier als schlitzförmige Ausnehmung ausgebildet, die zweite Verbindung 18 im zweiten Ventilnadelteil 210 in Form einer Schrägbohrung. Jede der Verbindungen 17, 18 kann jedoch als Schrägbohrung bzw. schlitzförmige Ausnehmung ausgebildet sein. Es können auch mehrere Verbindungen 17, 18 über den Umfang der Ventilnadel 10 verteilt angeordnet sein. Die Verbindungen 17, 18 sind dabei so ausgeführt, dass der Kraftstoff ungedrosselt in die Längsbohrung 15 einströmen kann, damit die Druckminderung praktisch ausschließlich an der Drosselstelle 16 geschieht.

Die Ventilnadel 10 ist so ausgebildet, dass sie im geöffneten Zustand im Wesentlichen kraftausgeglichen ist, d. h. die hydraulischen Kräfte heben sich in Längsrichtung weitgehend gegeneinander auf. Da die Schließkraft, die die Feder 25 auf die Ventilnadel 10 ausübt, allein zu einem schnellen Schließen nicht ausreicht, muss das Schließen der Ventilnadel 10 hydraulisch unterstützt werden, da ein zu langsames Nadelschließen zu erhöhten Schadstoffemissionen führt. Dazu muss eine Druckdifferenz zwischen den stromaufwärts und stromabwärts des Führungsabschnitts 14 gelegenen Teilen des Druckraums erreicht werden, da dann die Öffnungskraft auf die Ventilnadel 10 durch den Kraftstoffdruck im Ventilkörper 5 geringer ist als die Schließkraft, die durch die hydraulische Kraft innerhalb des Steuerraums 26 auf die Ventilnadel 10 ausgeübt wird. Der Kraftstoff fließt zu den Einspritzöffnungen 8 durch die Längsbohrung 15 innerhalb der Ventilnadel 10. Durch die Drosselstelle 16 innerhalb der Längsbohrung 15 wird eine solche Druckdifferenz erreicht, so dass der Druck im stromabwärts des Führungsabschnitts 14 gelegenen Bereich des Druckraums 6 geringer ist als stromaufwärts des Führungsabschnitts 14.

In **Figur 3** ist ein weiteres Ausführungsbeispiel des erfindungsgemäßen Kraftstoffeinspritzventils dargestellt, wobei hier - wie in Figur 2 - nur der Ventilkörper 5 zusammen mit der Ventilnadel 10 dargestellt ist. Die Ventilnadel 10 weist auch hier eine Längsbohrung 15 auf, wobei die Verbindung mit dem Druckraum 6 stromaufwärts des Führungsabschnitts 14 durch Filterbohrungen 19 gebildet wird, die in radialer Richtung in die Ventilnadel 10 eingebracht sind. Die Filterbohrungen 19 sind dabei in Anzahl und Durchmesser so bemessen, dass an diesen Filterbohrungen 19 keine oder nur eine geringe Druckminderung verglichen mit der Druckminderung an der Drosselstelle 16 stattfindet. Die Filterbohrungen 21 dienen dazu, Partikel im Kraftstoff herauszufiltern, die durch die in der Regel im Kraftstoffeinspritzsystem vorhandenen und dem Kraftstoffeinspritzventil vorgeschalteten Filter nicht erfasst wurden, damit diese nicht bis zu den Einspritzöffnungen 8 gelangen.

Die Filterbohrungen 19 sind als radiale Bohrungen ausgeführt und können auf verschiedene Art und Weise hergestellt werden, beispielsweise durch Elektroerosion oder durch einen Laser-Bohrprozess. Der Durchmesser der Filterbohrungen 19 beträgt dabei vorzugsweise 100 bis 300 µm, je nach Viskosität des Kraftstoffs und je nach Anzahl der Filterbohrungen 19, damit keine oder nur eine gegenüber der Druckminderung an der Drosselstelle 16 geringe Druckminderung stattfindet.

## Patentansprüche

1. Kraftstoffeinspritzventil für Brennkraftmaschinen mit einem Gehäuse (2), in dem ein Druckraum (6) ausgebildet ist, von dem wenigstens eine Einspritzöffnung (8) ausgeht, und mit einer im Druckraum (6) angeordneten Ventilnadel (10), die durch ihre Längsbewegung die wenigstens eine Einspritzöffnung (8) öffnet und schließt, wobei zwischen der Ventilnadel (10) und der Wand des Druckraums (6) zumindest abschnittsweise ein Ringraum verbleibt, der mit Kraftstoff unter hohem Druck befüllbar ist und durch den Kraftstoff in Richtung der Einspritzöffnungen (8) geleitet wird, und mit einem im Druckraum (6) ausgebildeten Führungsabschnitt (14), in dem die Ventilnadel (10) geführt ist, wobei die Ventilnadel (10) im Bereich des Führungsabschnitts (14) eine Längsbohrung (15) aufweist, durch die Kraftstoff von dem stromaufwärts des Führungsabschnitts (14) gelegenen Teil des Druckraums (6) in den stromabwärts gelegenen Teil des Druckraums (6) fließen kann, wobei innerhalb der Längsbohrung (15) eine Drosselstelle (16) ausgebildet ist, **dadurch gekennzeichnet, dass** die Ventilnadel (10) modular aufgebaut ist und einen erstes Ventilnadelteil (110) und ein zweites Ventilnadelteil (210) aufweist, zwischen denen ein Drosselstück (20) angeordnet ist, das die Drosselstelle (16) aufweist.

2. Kraftstoffeinspritzventil nach Anspruch 1, **dadurch gekennzeichnet, dass** die Längsbohrung (15) stromaufwärts des Führungsabschnitts (14) durch eine erste Verbindung (17) und stromabwärts des Führungsabschnitts (14) durch eine zweite Verbindung (18) mit dem Druckraum (6) verbunden ist.

3. Kraftstoffeinspritzventil nach Anspruch 1, **dadurch gekennzeichnet, dass** das erste Ventilnadelteil (110) eine erste Sackbohrung (115) und das zweite Ventilnadelteil (210) eine zweite Sackbohrung (215) aufweisen, die so ausgebildet sind, dass durch Verbinden der beiden Ventilnadelteile (110; 210) unter Zwischenlage des Drosselstücks (20) die Längsbohrung (15) mit der Drosselstelle (16) gebildet wird.

4. Kraftstoffeinspritzventil nach Anspruch 2, **dadurch gekennzeichnet, dass** die Verbindungen (17; 18) durch Ausnehmungen in der Ventilnadel (10) gebildet sind.

5. Kraftstoffeinspritzventil nach Anspruch 4, **dadurch gekennzeichnet, dass** die Ausnehmungen (17; 18) schlitzförmig ausgebildet sind.

6. Kraftstoffeinspritzventil nach Anspruch 4 oder 5, **dadurch gekennzeichnet, dass** mehrere Ausnehmungen (17; 18) über den Umfang der Ventilnadel (10) verteilt angeordnet sind.

7. Kraftstoffeinspritzventil nach Anspruch 2, **dadurch gekennzeichnet, dass** die erste Verbindung (17) zwischen der Längsbohrung (15) und dem Druckraum (6) durch mehrere Filterbohrungen (19) gebildet ist, die in der Ventilnadel (10) ausgebildet sind.

8. Kraftstoffeinspritzventil nach Anspruch 7, **dadurch gekennzeichnet, dass** die Filterbohrungen (19) als radiale Bohrungen in der Ventilnadel (10) ausgebildet sind.

9. Kraftstoffeinspritzventil nach Anspruch 7 oder 8, **dadurch gekennzeichnet, dass** die Filterbohrungen einen Durchmesser von 100 bis 300 µm aufweisen.

10. Kraftstoffeinspritzventil nach Anspruch 7, 8 oder 9, **dadurch gekennzeichnet, dass** die Filterbohrungen (19) in solcher Anzahl und mit einem solchen Durchmesser ausgebildet sind, dass der Kraftstoffstrom vom Druckraum (6) in die Längsbohrung (15) durch die Filterbohrungen (19) nicht oder nur unwesentlich gedrosselt wird.

11. Kraftstoffeinspritzventil nach Anspruch 1, **dadurch gekennzeichnet, dass** das erste Ventilnadelteil (110), das zweite Ventilnadelteil (210) und das Drosselstück (20) miteinander fest verbunden sind, vorzugsweise durch eine Schweiß- oder Lötverbindung.

12. Kraftstoffeinspritzventil nach Anspruch 1, **dadurch gekennzeichnet, dass** zwischen der Wand des Druckraums und der Ventilnadel im Bereich des Führungsabschnitts (14) eine solche Dicke aufweist, dass nur eine Leckageströmung möglich ist.

## Claims

1. Fuel injection valve for internal combustion engines, having a housing (2) in which there is formed a pressure chamber (6) from which at least one injection opening (8) extends, and having a valve needle (10) which is arranged in the pressure chamber (6) and which, by means of its longitudinal movement, opens and closes the at least one injection opening (8), wherein a ring-shaped chamber remains between the valve needle (10) and the wall of the pressure chamber (6) at least in sections, which ring-shaped chamber can be charged with fuel at high pressure and through which ring-shaped chamber fuel is conducted in the direction of the injection openings (8), and having a guide section (14) which is formed in the pressure chamber (6) and in which the valve needle (10) is guided, wherein the valve needle (10) has, in the region of the guide section (14), a longitudinal bore (15) through which fuel can flow from that part of the pressure chamber (6) which is situated upstream of the guide section (14) into that part of the pressure chamber (6) which is situated downstream, wherein a throttle point (16) is formed within the longitudinal bore (15), **characterized in that** the valve needle (10) is of modular construction and has a first valve needle part (110) and a second valve needle part (210), between which there is arranged a throttle piece (20) which has the throttle point (16).

2. Fuel injection valve according to Claim 1, **characterized in that** the longitudinal bore (15) is connected, upstream of the guide section (14), by means of a first connection (17) to the pressure chamber (6) and is connected, downstream of the guide section (14), by means of a second connection (18) to the pressure chamber (6).

3. Fuel injection valve according to Claim 1, **characterized in that** the first valve needle part (110) has a first blind bore (115) and the second valve needle part (210) has a second blind bore (215), which are formed such that, as a result of connection of the two valve needle parts (110; 210) with interposition of the throttle piece (20), the longitudinal bore (15) with the throttle point (16) is formed.

4. Fuel injection valve according to Claim 2, **characterized in that** the connections (17; 18) are formed by recesses in the valve needle (10).

5. Fuel injection valve according to Claim 4, **characterized in that** the recesses (17; 18) are of slot-shaped form.

6. Fuel injection valve according to Claim 4 or 5, **characterized in that** multiple recesses (17; 18) are arranged so as to be distributed over the circumference of the valve needle (10).

7. Fuel injection valve according to Claim 2, **characterized in that** the first connection (17) between the longitudinal bore (15) and the pressure chamber (6) is formed by multiple filter bores (19) which are formed in the valve needle (10).

8. Fuel injection valve according to Claim 7, **characterized in that** the filter bores (19) are formed as radial bores in the valve needle (10).

9. Fuel injection valve according to Claim 7 or 8, **characterized in that** the filter bores have a diameter of 100 to 300 µm.

10. Fuel injection valve according to Claim 7, 8 or 9, **characterized in that** the filter bores (19) are formed in such a number, and with such a diameter, that the fuel flow from the pressure chamber (6) into the longitudinal bore (15) is not throttled, or is throttled only insignificantly, by the filter bores (19).

11. Fuel injection valve according to Claim 1, **characterized in that** the first valve needle part (110), the second valve needle part (210) and the throttle piece (20) are fixedly connected to one another, preferably by means of a welded or soldered connection.

12. Fuel injection valve according to Claim 1, **characterized in that**, between the wall of the pressure chamber and the valve needle in the region of the guide section (14), there has such a thickness that only a leakage flow is possible.

## Revendications

1. Soupape d'injection de carburant pour moteurs à combustion interne, comprenant un boîtier (2) dans lequel est réalisé un espace de pression (6) duquel part au moins une ouverture d'injection (8) et comprenant un pointeau de soupape (10) disposé dans l'espace de pression (6) qui, par son déplacement longitudinal, ouvre et ferme l'au moins une ouverture d'injection (8), un espace annulaire restant au moins en partie entre le pointeau de soupape (10) et la paroi de l'espace de pression (6), lequel peut être rempli avec du carburant à haute pression et à travers lequel du carburant peut être guidé dans la direction des ouvertures d'injection (8), et comprenant une portion de guidage (14) réalisée dans l'espace de pression (6), dans laquelle est guidé le pointeau de soupape (10), le pointeau de soupape (10) présentant, dans la région de la portion de guidage (14), un alésage longitudinal (15) à travers lequel du carburant peut s'écouler depuis la partie de l'espace de pression (6) située en amont de la portion de guidage (14) dans la partie de l'espace de pression (6) située en aval, un point d'étranglement (16) étant réalisé à l'intérieur de l'alésage longitudinal (15), **caractérisée en ce que** le pointeau de soupape (10) est réalisé sous forme modulaire et présente une première partie de pointeau de soupape (110) et une deuxième partie de pointeau de soupape (210) entre lesquelles est disposé un élément d'étranglement (20) qui présente le point d'étranglement (16).

2. Soupape d'injection de carburant selon la revendication 1, **caractérisée en ce que** l'alésage longitudinal (15) est connecté à l'espace de pression (6) en amont de la portion de guidage (14) par une première connexion (17) et en aval de la portion de guidage (14) par une deuxième connexion (18).

3. Soupape d'injection de carburant selon la revendication 1, **caractérisée en ce que** la première partie de pointeau de soupape (110) présente un premier alésage borgne (115) et la deuxième partie de pointeau de soupape (210) présente un deuxième alésage borgne (215) qui sont réalisés de telle sorte que par connexion des deux parties de pointeau de soupape (110 ; 210) en interposant l'élément d'étranglement (20), l'alésage longitudinal (15) avec le point d'étranglement (16) soit formé.

4. Soupape d'injection de carburant selon la revendication 2, **caractérisée en ce que** les connexions (17 ; 18) sont formées par des évidements dans le pointeau de soupape (10).

5. Soupape d'injection de carburant selon la revendication 4, **caractérisée en ce que** les évidements (17 ; 18) sont réalisés en forme de fente.

6. Soupape d'injection de carburant selon la revendication 4 ou 5, **caractérisée en ce que** plusieurs évidements (17 ; 18) sont répartis sur la périphérie du pointeau de soupape (10).

7. Soupape d'injection de carburant selon la revendication 2, **caractérisée en ce que** la première connexion (17) entre l'alésage longitudinal (15) et l'espace de pression (6) est formée par plusieurs alésages de filtre (19) qui sont réalisés dans le pointeau de soupape (10).

8. Soupape d'injectibn de carburant selon la revendication 7, **caractérisée en ce que** les alésages de filtre (19) sont réalisés sous forme d'alésages radiaux dans le pointeau de soupape (10).

9. Soupape d'injection de carburant selon la revendication 7 ou 8, **caractérisée en ce que** les alésages de filtre présentent un diamètre de 100 à 300 µm.

10. Soupape d'injection de carburant selon la revendication 7, 8 ou 9, **caractérisée en ce que** les alésages de filtre (19) sont réalisés en un nombre et avec un diamètre tels que le flux de carburant allant de l'espace de pression (6) dans l'alésage longitudinal (15) à travers les alésages de filtre (19) ne soit pas étranglé ou soit seulement étranglé de manière négligeable.

11. Soupape d'injection de carburant selon la revendication 1, **caractérisée en ce que** la première partie de pointeau de soupape (110), la deuxième partie de pointeau de soupape (210) et l'élément d'étranglement (20) sont connectés fixement les uns aux autres, de préférence par une connexion soudée ou brasée.

12. Soupape d'injection de carburant selon la revendication 1, **caractérisée en ce qu'**entre la paroi de l'espace de pression et le pointeau de soupape dans la région de la portion de guidage (14) présente une épaisseur telle que seulement un écoulement de fuite soit possible.
